# FASCICULE DE BREVET EUROPEEN

(11) **EP 4 464 421 B1**
(45) Date de publication et mention de la délivrance du brevet: **26.11.2025**
(21) Numéro de dépôt: 24176111.3
(22) Date de dépôt: 15.05.2024
(51) Int. Cl.: B05B 11/00, B05B 11/10

(54) **ASSEMBLAGE COMPORTANT UN FLACON, UNE FRETTE ESTHÉTIQUE ET UN SYSTÈME D'ACCROCHAGE DE LA FRETTE ESTHÉTIQUE**
ANORDNUNG MIT EINEM FLÄSCHCHEN, EINEM ÄSTHETISCHEN RING UND EINEM SYSTEM ZUR BEFESTIGUNG DER ÄSTHETISCHEN HÜLLE
ASSEMBLY COMPRISING A FLASK, AN AESTHETIC COLLAR AND A SYSTEM FOR HANGING THE AESTHETIC COLLAR

(30) Priorité: 17.05.2023 FR 2304931
(43) Date de publication de la demande: 20.11.2024
(73) Titulaire: Chanel Parfums Beauté, 92200 Neuilly-sur-Seine (FR)
(72) Inventeur: FOGUETEIRO, Paulo, 92200 NEUILLY-SUR-SEINE (FR); PERONNE, Floriane, 92200 NEUILLY-SUR-SEINE (FR); SAVOYE, Guillaume, 92200 NEUILLY-SUR-SEINE (FR)
(74) Mandataire: Cabinet Le Guen Maillet

(56) Documents cités:
- EP-A1- 4 116 215
- WO-A1-2020/115399
- WO-A1-2021/079060
- WO-A1-2023/030709
- WO-A1-2023/089246

## Description

### DOMAINE TECHNIQUE

La présente invention se rapporte au domaine général de flacons permettant la distribution de produits fluides, tels que des crèmes. L'invention concerne un assemblage comportant un flacon avec un col, une frette esthétique qui est positionnée autour du col et un système d'accrochage qui assure la fixation de la frette esthétique.

### ÉTAT DE LA TECHNIQUE ANTÉRIEURE

Actuellement, il existe des assemblages qui comportent un flacon avec un mécanisme de distribution, comme par exemple une pompe actionnée par une main d'un utilisateur.

Pour cacher le col du flacon et une partie du mécanisme de distribution, il est connu de mettre en place une frette esthétique autour du col.

Pour des raisons d'esthétique, en particulier, dans le cadre de la distribution de produit cosmétique du type produit de beauté, il est connu d'utiliser des flacons dont le col présente une section rectangulaire.

Afin de fixer la frette esthétique au col, celui-ci est surmonté d'un rebord qui assure la fixation de la frette esthétique au col.

Bien qu'un tel arrangement donne de bons résultats, il est souhaitable de trouver un arrangement différent qui soit plus simple à mettre en œuvre.

WO 2021/079060 A1 divulgue un dispositif de conditionnement d'un produit cosmétique et un assemblage du dispositif utilisant un connecteur ayant deux faces.

### EXPOSÉ DE L'INVENTION

Un objet de la présente invention est de proposer un assemblage comportant un flacon avec un col, une frette esthétique qui est positionnée autour du col et un système d'accrochage qui assure la fixation de la frette esthétique, et où le système d'accrochage présente une forme particulière permettant une mise en œuvre facile.

À cet effet, est proposé un assemblage présentant une direction verticale et comportant :
- un flacon comportant un corps creux et un col au sommet du corps creux,
- un ensemble de distribution comportant un réservoir logé dans le flacon et destiné à contenir un produit, et un mécanisme de distribution solidaire du réservoir et destiné à évacuer ledit produit du réservoir, où ledit ensemble de distribution présente au moins une rainure,
- une frette esthétique comportant un premier plateau traversé par une première fenêtre dans laquelle passe le mécanisme de distribution et une première jupe extérieure s'étendant vers le bas depuis la périphérie extérieure du premier plateau, où la frette esthétique est positionnée sur le col, et
- un système d'accrochage solidaire de la frette esthétique et comportant :
- un deuxième plateau traversé par une deuxième fenêtre dans laquelle passe le mécanisme de distribution et positionné entre le col et le premier plateau de la frette esthétique,
- une jupe intérieure s'étendant vers le bas depuis la périphérie intérieure du deuxième plateau et dans laquelle loge le mécanisme de distribution, où la jupe intérieure est entre le col et le mécanisme de distribution,
- une deuxième jupe extérieure s'étendant vers le bas depuis la périphérie extérieure du deuxième plateau, où la deuxième jupe extérieure est entre le col et la première jupe extérieure, et
- des ergots de maintien solidaires de la jupe intérieure et qui s'étendent globalement perpendiculairement à la direction verticale et vers l'intérieur, où chaque ergot de maintien loge dans une rainure.

Selon un mode de réalisation particulier, chaque rainure est réalisée sur le pourtour du réservoir.

Selon un autre mode de réalisation particulier, le mécanisme de distribution comporte un bouchon fixé sur le réservoir et chaque rainure est définie entre le réservoir et le bouchon. Avantageusement, le mécanisme de distribution comporte un bouchon fixé sur le réservoir, le bouchon comporte un bouchon intérieur et un bouchon extérieur fixé sur le bouchon intérieur, le bouchon intérieur comporte des ergots qui s'étendent vers l'extérieur et le bas, le bouchon extérieur comporte, pour chaque ergot, un contre-ergot qui s'étend vers l'intérieur et vers le haut, et les contre-ergots s'enfoncent au-delà des ergots et chaque ergot et le contre-ergot associé viennent verticalement en regard l'un de l'autre.

Avantageusement, le périmètre extérieur du col prend la forme d'un rectangle aux quatre coins arrondis, au niveau de chaque coin et sur la hauteur du col, ledit col se divise en une partie inférieure s'étendant vers le haut depuis le corps creux et en une partie supérieure s'étendant vers le haut depuis la partie inférieure, au niveau de chaque coin, la partie inférieure présente un enfoncement vers l'intérieur pour former un épaulement sous la partie supérieure, le système d'accrochage comporte quatre ergots d'accrochage solidaires du deuxième plateau et chaque ergot d'accrochage est positionné sous un des épaulements du col.

Avantageusement, l'ensemble de distribution présente un godron périphérique en appui sur le premier plateau et dont le diamètre est supérieur au diamètre de la première fenêtre, et chaque ergot de maintien est positionné de manière à être en appui contre un bord inférieur de la rainure associée.

### BRÈVE DESCRIPTION DES DESSINS

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
Fig. 1 est une vue en perspective d'un assemblage selon l'invention,
Fig. 2 est une vue éclatée en perspective du flacon de la Fig. 1 selon l'invention,
Fig. 3 est une vue en coupe selon le plan III de la Fig. 1,
Fig. 4 est une vue en coupe selon le plan IV de la Fig. 1,
Fig. 5 est une vue en coupe selon le plan III de la Fig. 1 selon un autre point de vue, et
Fig. 6 est un agrandissement du détail VI de la Fig. 4.

### EXPOSÉ DÉTAILLÉ DE MODES DE RÉALISATION

La Fig. 1 montre un assemblage 100 selon l'invention. Cet assemblage 100 comporte un flacon 102, une frette esthétique 104 et un mécanisme de distribution 106 qui prend ici la forme d'une pompe manuelle activée par une main d'un utilisateur et qui plonge dans un réservoir (120, Fig. 3).

Dans la description qui suit, les termes relatifs à une position sont pris en référence à un assemblage 100 en position normale d'utilisation, c'est-à-dire comme il est représenté sur la Fig. 1. Dans la description qui suit, et par convention, on appelle Z la direction verticale orientée positivement vers le haut.

La Fig. 2 montre l'assemblage 100, dans lequel la frette esthétique 104 a été soulevée et les Figs. 3 à 5 montrent des coupes de l'assemblage 100.

L'assemblage 100 comporte un ensemble de distribution qui comporte le réservoir 120 et le mécanisme de distribution 106 solidaire du réservoir 120.

Le flacon 102 comporte un corps creux 112 et un col 114 qui est solidaire du corps creux 112 et au sommet de celui-ci. Le col 114 délimite un orifice 110 d'accès à l'intérieur du corps creux 112 à travers lequel passe le mécanisme de distribution 106 qui est en liaison avec le réservoir 120 logé dans le corps creux 112. Le réservoir 120 peut contenir tout type de produit fluide comme par exemple une crème, et le mécanisme de distribution 106 est prévu pour capter le produit fluide contenu dans le réservoir 120, et pour l'évacuer du réservoir 120 vers l'extérieur par un trou 122 prévu à cet effet au niveau du mécanisme de distribution 106. Les moyens du mécanisme de distribution 106 qui permettent de transporter le fluide du réservoir 120 jusqu'au trou 122 ne sont pas décrits plus avant, car ils n'entrent pas directement dans le cadre de l'invention et peuvent prendre différentes formes connues de l'homme du métier. Dans la description, l'orifice 110 et les différentes fenêtres qui sont décrits ci-dessus et ci-dessous sont coaxiaux avec la direction verticale Z.

La frette esthétique 104 comporte un premier plateau 104a qui s'étend horizontalement et qui est traversée par une première fenêtre 104b à travers laquelle passe le mécanisme de distribution 106.

La frette esthétique 104 comporte également une première jupe extérieure 104c s'étendant vers le bas depuis la périphérie extérieure du premier plateau 104a, c'est-à-dire le bord extérieur du premier plateau 104a.

La frette esthétique 104 est positionnée sur le col 114.

L'assemblage 100 comporte également un système d'accrochage 108 qui est solidaire de la frette esthétique 104 et en assure la fixation au col 114 du flacon 102 et qui, en position assemblée, est logé à l'intérieur de la frette esthétique 104 et à l'extérieur du mécanisme de distribution 106. Ici, le système d'accrochage 108 est constitué d'une pièce en matière plastique moulée, mais elle peut être réalisée dans tous matériaux présentant les propriétés physiques appropriées, en particulier, elle peut être réalisée en impression 3D.

Le système d'accrochage 108 comporte un deuxième plateau 108a qui s'étend horizontalement et qui est traversé par une deuxième fenêtre 108b à travers laquelle passe le mécanisme de distribution 106.

Le système d'accrochage 108 comporte également une jupe intérieure 108d qui est solidaire du deuxième plateau 108a, et qui s'étend vers le bas depuis la périphérie intérieure du deuxième plateau 108a, c'est-à-dire depuis le bord de la deuxième fenêtre 108b délimitant ainsi depuis la deuxième fenêtre 108b, un puits dans lequel loge le mécanisme de distribution 106.

Le système d'accrochage 108 comporte également une deuxième jupe extérieure 108e solidaire du deuxième plateau 108a et s'étendant vers le bas depuis la périphérie extérieure du deuxième plateau 108a, c'est-à-dire le bord extérieur du deuxième plateau 108a. La deuxième jupe extérieure 108e s'applique contre la face interne de la première jupe extérieure 104c. En position assemblée, le système d'accrochage 108 loge à l'intérieur de la frette esthétique 104 et chevauche le col 114 de manière à ce que le deuxième plateau 108a se trouve entre le col 114 et le premier plateau 104a de la frette esthétique 104 et de manière à ce que la jupe intérieure 108d soit entre le col 114 et le mécanisme de distribution 106 et la deuxième jupe extérieure 108e soit entre le col 114 et la première jupe extérieure 104c.

La frette esthétique 104 est fixée au système d'accrochage 108 par tous moyens de fixation appropriés. Selon un mode de réalisation particulier, la fixation est assurée par un ajustement serré entre la première jupe extérieure 104c et la deuxième jupe extérieure 108e. Selon un autre mode de réalisation particulier, la fixation est assurée par collage. Selon un autre mode de réalisation particulier, la fixation est assurée par un ajustement serré entre la première jupe extérieure 104c et la deuxième jupe extérieure 108e et par collage.

Pour maintenir le réservoir 120 lorsqu'il est disposé dans le flacon 102, l'assemblage 100 comporte des ergots de maintien 126 qui sont solidaires de la jupe intérieure 108d et qui s'étendent globalement perpendiculairement à la direction verticale Z et vers l'intérieur, c'est-à-dire à l'opposé du col 114 et donc en direction du réservoir 120.

L'ensemble de distribution présente au moins une rainure 150 qui s'étend sur le pourtour dudit ensemble de distribution et qui est ouvert vers l'extérieur c'est-à-dire vers le flacon 102. En position assemblée, chaque ergot de maintien 126 loge dans une rainure 150 de manière à bloquer le réservoir 120 par rapport au flacon 102. Les ergots de maintien 126 n'exercent donc aucun effort radial sur le réservoir 120 ou sur l'ensemble de distribution mais uniquement un effort de blocage qui empêche le déplacement du réservoir 120 parallèlement à la direction verticale Z, sauf à exercer sur le réservoir 120, une force de traction qui dépasse l'effort de blocage et entraîne l'escamotage des ergots de maintien 126 pour laisser passer le réservoir 120 par exemple pour son remplissage ou son remplacement.

Chaque ergot de maintien 126 vient ainsi en appui vers le bas contre un bord inférieur de la rainure 150 et vers le haut contre un bord supérieur de la rainure 150.

Avec un tel arrangement, la mise en œuvre est aisée.

Selon un mode de réalisation particulier, chaque rainure est réalisée sur le pourtour du réservoir 120.

Dans le mode de réalisation de l'invention présenté aux Figs. 2 à 5, le mécanisme de distribution 106 comporte un bouchon 106a, qui se fixe sur un goulot 120a du réservoir 120 ici par vissage.

Le réservoir 120 et le bouchon 106a sont agencés de manière à présenter entre eux un jeu J vertical, c'est-à-dire parallèle à la direction verticale Z et chaque rainure 150 est ainsi définie entre le réservoir 120 et le bouchon 106a et elle est délimitée au niveau du jeu J, en haut par le bouchon 106a et en bas par le réservoir 120. Chaque ergot de maintien 126 vient ainsi en appui vers le bas contre le réservoir 120 et vers le haut contre le bouchon 106a.

Le jeu J est déterminé ici entre la partie basse du bouchon 106a et un épaulement du réservoir 120, où l'épaulement forme un rétrécissement pour rejoindre le goulot 120a.

Dans le mode de réalisation de l'invention présenté ici, le bouchon 106a comporte un bouchon intérieur 106b et un bouchon extérieur 106c fixé sur le bouchon intérieur 106b, ici par encliquetage.

Le bouchon intérieur 106b comporte un taraudage pour se fixer à un filetage du goulot 120a du réservoir 120.

Le mécanisme de distribution 106 comporte également ici un bouton poussoir 106d dans lequel est réalisé le trou 122. Le bouton poussoir 106d est monté à l'intérieur du bouchon 106a et un utilisateur enfonce le bouton poussoir 106d pour faire fonctionner le mécanisme de distribution 106.

Le bouchon intérieur 106b comporte des ergots 107a qui sont mieux vus sur la Fig. 6. Les ergots 107a s'étendent, ici depuis une jupe du bouchon intérieur 106b, vers l'extérieur et le bas, et le bouchon extérieur 106c comporte, pour chaque ergot 107a, un contre-ergot 107b qui s'étend vers l'intérieur et vers le haut, ici depuis une jupe du bouchon extérieur 106c. Ainsi, lorsque le bouchon extérieur 106c est enfilé sur le bouchon intérieur 106b, les contre-ergots 107a s'enfoncent au-delà des ergots 107a et chaque ergot 107a et le contre-ergot 107b associé viennent alors verticalement en regard l'un de l'autre pour empêcher le retrait vers le haut du bouchon extérieur 106c.

Dans le mode de réalisation de l'invention présenté ici, c'est le bouchon 106a qui traverse la première fenêtre 104b, la deuxième fenêtre 108b et la jupe intérieure 108d, et plus particulièrement ici le bouchon extérieur 106c.

Dans le mode de réalisation de l'invention présenté ici, le système d'accrochage 108 est logé à l'extérieur du bouchon 106a et plus particulièrement ici du bouchon extérieur 106c.

En position assemblée, la jupe intérieure 108d est entre le col 114 et le bouchon 106a (ici le bouchon extérieur 106c).

Dans le plan de l'orifice 110 qui est ici perpendiculaire à la direction verticale Z, le périmètre extérieur du col 114 prend ici la forme d'un rectangle aux quatre coins arrondis, et plus particulièrement ici d'un carré aux quatre coins arrondis. De la même manière, la frette esthétique 104 prend également la forme d'un rectangle lorsqu'elle est vue selon la direction verticale Z. La forme rectangulaire du périmètre extérieur du col 114 et la forme rectangulaire de la frette esthétique 104 limitent les risques de rotation de la frette esthétique 104 autour de la direction verticale Z.

Au niveau de chaque coin et sur la hauteur du col 114, ledit col 114 se divise en une partie inférieure 114a et en une partie supérieure 114b. La partie inférieure 114a s'étend vers le haut depuis le corps creux 112 et la partie supérieure 114b s'étend vers le haut depuis la partie inférieure 114a.

Au niveau de chaque coin, la partie inférieure 114a présente un enfoncement 116 vers l'intérieur, c'est-à-dire que la partie supérieure 114b surplombe l'enfoncement 116 en définissant ainsi un épaulement sous la partie supérieure 114b. L'enfoncement 116 est présent ici uniquement aux coins, ce qui permet de réduire l'épaisseur du col 114 entre deux coins. L'étendue angulaire autour de la direction verticale Z de l'enfoncement 116 est par exemple de 20° de part et d'autre du coin.

En position assemblée, la frette esthétique 104 est positionnée sur le col 114 et la première jupe extérieure 104c descend jusqu'au corps creux 112.

Le système d'accrochage 108 comporte également des ergots d'accrochage 108c (ici au nombre de quatre) solidaires du deuxième plateau 108a et plus particulièrement ici de la deuxième jupe extérieure 108e.

Chaque ergot d'accrochage 108c est arrangé pour qu'en position assemblée, il se positionne sous un des épaulements du col 114, c'est-à-dire dans un des enfoncements 116, pour assurer la fixation du système d'accrochage 108 au col 114. Chaque ergot d'accrochage 108c est orienté perpendiculairement à la direction verticale Z et vers l'intérieur.

L'ensemble de distribution 106, ici le bouchon extérieur 106c, présente un godron 109 qui forme un relief extérieur périphérique autour du bouchon extérieur 106c et en appui sur le premier plateau 104a et dont le diamètre par rapport à la direction verticale Z est supérieur au diamètre de la première fenêtre 104b. Un tel godron 109 permet d'arrêter l'enfoncement de l'ensemble de distribution par rapport au premier plateau 104a, en particulier lorsque le fond du réservoir 120 ne touche pas le fond du corps creux 112. *A contrario,* lorsque le réservoir 120 et le corps creux 112 sont dimensionnés pour que le fond du réservoir 120 touche le fond du corps creux 112 lorsqu'il est en position, alors le godron 109 n'est pas obligatoire.

La position de chaque ergot de maintien 126 est telle que lorsque l'ensemble de distribution repose sur le premier plateau 104a par l'intermédiaire du godron 109, chaque ergot de maintien 126 est en appui contre le bord inférieur de la rainure 150 associée, ici l'épaulement du réservoir 120, ce qui entraîne l'apparition d'une force d'appui qui plaque l'ensemble de distribution vers le bas et maintient ainsi le réservoir 120.

## Revendications

1. Assemblage (100) présentant une direction verticale (Z) et comportant :
• un flacon (102) comportant un corps creux (112) et un col (114) au sommet du corps creux (112),
• un ensemble de distribution comportant un réservoir (120) logé dans le flacon (102) et destiné à contenir un produit, et un mécanisme de distribution (106), solidaire du réservoir (120) et destiné à évacuer ledit produit du réservoir (120), où ledit ensemble de distribution présente au moins une rainure (150),
• une frette esthétique (104) comportant un premier plateau (104a) traversé par une première fenêtre (104b) dans laquelle passe le mécanisme de distribution (106) et une première jupe extérieure (104c) s'étendant vers le bas depuis la périphérie extérieure du premier plateau (104a), où la frette esthétique (104) est positionnée sur le col (114), et
• un système d'accrochage (108) solidaire de la frette esthétique (104) et comportant :
- un deuxième plateau (108a) traversé par une deuxième fenêtre (108b) dans laquelle passe le mécanisme de distribution (106) et positionné entre le col (114) et le premier plateau (104a) de la frette esthétique (104),
- une jupe intérieure (108d) s'étendant vers le bas depuis la périphérie intérieure du deuxième plateau (108a) et dans laquelle loge le mécanisme de distribution (106), où la jupe intérieure (108d) est entre le col (114) et le mécanisme de distribution (106),
- une deuxième jupe extérieure (108e) s'étendant vers le bas depuis la périphérie extérieure du deuxième plateau (108a), où la deuxième jupe extérieure (108e) est entre le col (114) et la première jupe extérieure (104c), et
- des ergots de maintien (126) solidaires de la jupe intérieure (108d) et qui s'étendent globalement perpendiculairement à la direction verticale (Z) et vers l'intérieur, où chaque ergot de maintien (126) loge dans une rainure (150).

2. Assemblage (100) selon la revendication 1, **caractérisé en ce que** chaque rainure est réalisée sur le pourtour du réservoir (120).

3. Assemblage (100) selon la revendication 1, **caractérisé en ce que** le mécanisme de distribution (106) comporte un bouchon (106a) fixé sur le réservoir (120), et **en ce que** chaque rainure (150) est définie entre le réservoir (120) et le bouchon (106a).

4. Assemblage (100) selon l'une des revendications 1 à 3, **caractérisé en ce que** le mécanisme de distribution (106) comporte un bouchon (106a) fixé sur le réservoir (120), **en ce que** le bouchon (106a) comporte un bouchon intérieur (106b) et un bouchon extérieur (106c) fixé sur le bouchon intérieur (106b), **en ce que** le bouchon intérieur (106b) comporte des ergots (107a) qui s'étendent vers l'extérieur et le bas, **en ce que** le bouchon extérieur (106c) comporte, pour chaque ergot (107a), un contre-ergot (107b) qui s'étend vers l'intérieur et vers le haut, et **en ce que** les contre-ergots (107a) s'enfoncent au-delà des ergots (107a) et chaque ergot (107a) et le contre-ergot (107b) associé viennent verticalement en regard l'un de l'autre.

5. Assemblage (100) selon l'une des revendications 1 à 4, **caractérisé en ce que** le périmètre extérieur du col (114) prend la forme d'un rectangle aux quatre coins arrondis, **en ce qu'**au niveau de chaque coin et sur la hauteur du col (114), ledit col (114) se divise en une partie inférieure (114a) s'étendant vers le haut depuis le corps creux (112) et en une partie supérieure (114b) s'étendant vers le haut depuis la partie inférieure (114a), **en ce qu'**au niveau de chaque coin, la partie inférieure (114a) présente un enfoncement (116) vers l'intérieur pour former un épaulement sous la partie supérieure (114b), **en ce que** le système d'accrochage (108) comporte quatre ergots d'accrochage (108c) solidaires du deuxième plateau (108a), et **en ce que** chaque ergot d'accrochage (108c) est positionné sous un des épaulements du col (114).

6. Assemblage (100) selon l'une des revendications 1 à 5, **caractérisé en ce que** l'ensemble de distribution (106) présente un godron (109) périphérique en appui sur le premier plateau (104a) et dont le diamètre est supérieur au diamètre de la première fenêtre (104b), et **en ce que** chaque ergot de maintien (126) est positionné de manière à être en appui contre un bord inférieur de la rainure (150) associée.

## Patentansprüche

1. Anordnung (100), die eine vertikale Richtung (Z) aufweist und umfasst:
• einen Flakon (102), der einen hohlen Körper (112) und einen Hals (114) am oberen Ende des hohlen Körpers (112) umfasst,
• eine Abgabeeinheit, umfassend einen Behälter (120), der in dem Flakon (102) aufgenommen ist und dazu bestimmt ist, ein Produkt zu enthalten, und einen Abgabemechanismus (106), der mit dem Behälter (120) fest verbunden ist und dazu bestimmt ist, das Produkt aus dem Behälter (120) herauszuführen, wobei die Abgabeeinheit mindestens eine Nut (150) aufweist,
• einen ästhetischen Ring (104), der eine erste Platte (104a) aufweist, die von einem ersten Fenster (104b) durchdrungen ist, durch das der Abgabemechanismus (106) verläuft, und eine erste äußere Schürze (104c), die sich nach unten hin von dem äußeren Rand der ersten Platte (104a) aus erstreckt, wobei der ästhetische Ring (104) an dem Hals (114) angeordnet ist,
• ein Befestigungssystem (108), das mit dem ästhetischen Ring (104) fest verbunden ist und umfasst:
- eine zweite Platte (108a), die von einem zweiten Fenster (108b) durchdrungen ist, durch das der Abgabemechanismus (106) verläuft, und zwischen dem Hals (114) und der ersten Platte (104a) des ästhetischen Rings (104) angeordnet ist,
- eine innere Schürze (108d), die sich nach unten hin von dem inneren Rand der zweiten Platte (108a) aus erstreckt und in welcher der Abgabemechanismus (106) aufgenommen ist, wobei die innere Schürze (108d) zwischen dem Hals (114) und dem Abgabemechanismus (106) ist,
- eine zweite äußere Schürze (108e), die sich nach unten hin von dem äußeren Rand der zweite Platte (108a) aus erstreckt, wobei die zweite äußere Schürze (108e) zwischen dem Hals (114) und der ersten äußeren Schürze (104c) ist, und
- Haltenasen (126), die mit der inneren Schürze (108d) fest verbunden sind und die sich im Wesentlichen senkrecht zu der vertikalen Richtung (Z) und nach innen hin erstrecken, wobei jede Haltenase (126) in einer Nut (150) aufgenommen ist.

2. Anordnung (100) nach Anspruch 1, **dadurch gekennzeichnet, dass** jede Nut an dem Umfang des Behälters (120) ausgeführt ist.

3. Anordnung (100) nach Anspruch 1, **dadurch gekennzeichnet, dass** der Abgabemechanismus (106) einen Verschluss (106a) umfasst, der an dem Behälter (120) fixiert ist, und dass jede Nut (150) zwischen dem Behälter (120) und dem Verschluss (106a) ausgebildet ist.

4. Anordnung (100) nach einem der Ansprüche 1 bis 3, **dadurch gekennzeichnet, dass** der Abgabemechanismus (106) einen Verschluss (106a) umfasst, der an dem Behälter (120) fixiert ist, dass der Verschluss (106a) einen inneren Verschluss (106b) und einen äußeren Verschluss (106c), der an dem inneren Verschluss (106b) fixiert ist, umfasst, dass der innere Verschluss (106b) Nasen (107a) umfasst, die sich nach außen und unten hin erstrecken, dass der äußere Verschluss (106c) für jede Nase (107a) eine Gegennase (107b) umfasst, die sich nach innen und oben hin erstreckt, und dass die Gegennasen (107a) über die Nasen (107a) hinaus eintauchen und jede Nase (107a) und die zugeordnete Gegennase (107b) einander vertikal gegenüber liegen.

5. Anordnung (100) nach einem der Ansprüche 1 bis 4, **dadurch gekennzeichnet, dass** der äußere Umfang des Halses (114) die Form eines Rechtecks mit vier abgerundeten Ecken annimmt, dass sich der Hals (114) an jeder Ecke und über die Höhe des Halses (114) in einen unteren Teil (114a), der sich von dem hohlen Körper (112) aus nach oben erstreckt, und in einen oberen Teil (114b), der sich von dem unteren Teil (114a) aus nach oben erstreckt, teilt, dass der untere Teil (114a) an jeder Ecke eine Vertiefung (116) nach innen hin aufweist, um eine Schulter unter dem oberen Teil (114b) zu bilden, dass das Befestigungssystem (108) vier Befestigungsnasen (108c) umfasst, die mit der zweiten Platte (108a) fest verbunden sind, und dass jede Befestigungsnase (108c) unter einer der Schultern des Halses (114) angeordnet ist.

6. Anordnung (100) nach einem der Ansprüche 1 bis 5, **dadurch gekennzeichnet, dass** die Abgabeeinheit (106) eine umfängliche Rippe (109) aufweist, die auf der ersten Platte (104a) aufliegt und deren Durchmesser größer als der Durchmesser des ersten Fensters (104b) ist, und dass jede Haltenase (126) so angeordnet ist, dass sie an einer unteren Kante der zugeordneten Nut (150) anliegt.

## Claims

1. Assembly (100) having a vertical direction (Z) and having:
• a bottle (102) having a hollow body (112) and a neck (114) at the top of the hollow body (112),
• a dispensing assembly having a reservoir (120) housed in the bottle (102) and intended to contain a product, and a dispensing mechanism (106), secured to the reservoir (120) and intended to discharge said product from the reservoir (120), wherein said dispensing assembly has at least one groove (150),
• an aesthetic collar (104) having a first plate (104a) passed through by a first window (104b) through which the dispensing mechanism (106) passes and a first outer skirt (104c) extending downwards from the outer periphery of the first plate (104a), wherein the aesthetic collar (104) is positioned on the neck (114), and
• an attachment system (108) secured to the aesthetic collar (104) and having:
- a second plate (108a) passed through by a second window (108b) through which the dispensing mechanism (106) passes and positioned between the neck (114) and the first plate (104a) of the aesthetic collar (104),
- an inner skirt (108d) extending downwards from the inner periphery of the second plate (108a) and in which the dispensing mechanism (106) is housed, wherein the inner skirt (108d) is between the neck (114) and the dispensing mechanism (106),
- a second outer skirt (108e) extending downwards from the outer periphery of the second plate (108a), wherein the second outer skirt (108e) is between the neck (114) and the first outer skirt (104c), and
- retaining lugs (126) integral with the inner skirt (108d) and which extend generally perpendicularly to the vertical direction (Z) and inwards, wherein each retaining lug (126) is housed in a groove (150).

2. Assembly (100) according to Claim 1, **characterized in that** each groove is realized on the circumference of the reservoir (120).

3. Assembly (100) according to Claim 1, **characterized in that** the dispensing mechanism (106) has a cap (106a) fastened to the reservoir (120), and **in that** each groove (150) is defined between the reservoir (120) and the cap (106a).

4. Assembly (100) according to one of Claims 1 to 3, **characterized in that** the dispensing mechanism (106) has a cap (106a) fastened to the reservoir (120), **in that** the cap (106a) has an inner cap (106b) and an outer cap (106c) fastened to the inner cap (106b), **in that** the inner cap (106b) has lugs (107a) that extend outwards and downwards, **in that** the outer cap (106c) has, for each lug (107a), a counter-lug (107b) that extends inwards and upwards, and **in that** the counter-lugs (107a) are pushed down beyond the lugs (107a) and each lug (107a) and the associated counter-lug (107b) come to vertically face one another.

5. Assembly (100) according to one of Claims 1 to 4, **characterized in that** the outer perimeter of the neck (114) takes the form of a rectangle with four rounded corners, **in that**, at each corner and over the height of the neck (114), said neck (114) is divided into a lower part (114a) extending upwards from the hollow body (112) and an upper part (114b) extending upwards from the lower part (114a), **in that**, at each corner, the lower part (114a) has a recess (116) so as to form a shoulder beneath the upper part (114b), **in that** the attachment system (108) has four attachment lugs (108c) integral with the second plate (108a), and **in that** each attachment lug (108c) is positioned beneath one of the shoulders of the neck (114).

6. Assembly (100) according to one of Claims 1 to 5, **characterized in that** the dispensing assembly (106) has a peripheral gadroon (109) bearing on the first plate (104a) and of which the diameter is greater than the diameter of the first window (104b), and **in that** each retaining lug (126) is positioned so as to bear against a lower edge of the associated groove (150).
